# EUROPÄISCHE PATENTSCHRIFT

(11) **EP 2 216 142 B1**
(45) Veröffentlichungstag und Bekanntmachung des Hinweises auf die Patenterteilung: **10.08.2011**
(21) Anmeldenummer: 09450206.9
(22) Anmeldetag: 29.10.2009
(51) Int. Cl.: B25D 17/24, B25F 5/00

(54) **Handgeführter Drucklufthammer mit schaltbarer Vibrationsdämpfung**
Manually operated air hammer with switchable vibration dampening
Marteau à air comprimé manuel doté d'un amortissement de vibrations commutable

(30) Priorität: 20.11.2008 AT 18132008
(43) Veröffentlichungstag der Anmeldung: 11.08.2010
(73) Patentinhaber: BBG Baugeräte GmbH, 8605 Kapfenberg (AT)
(72) Erfinder: Meisenbichler, Karl, 8644 Mürzhofen (AT)
(74) Vertreter: Wildhack, Andreas

(56) Entgegenhaltungen:
- AT-A1- 501 861
- FR-A1- 2 596 681

## Beschreibung

Die Erfindung bezieht sich auf einen handgeführten Drucklufthammer mit Vibrationsdämpfung, bestehend im Wesentlichen aus einem Griffkörperteil und einem in diesem geführten Arbeitszylinder mit einem Schlagkolben.

Pneumatische Schlagwerke, wie diese in druckluftbetriebenen Hämmern eingesetzt werden, sind Stand der Technik. Die Hämmer können zur Führung durch eine Bedienungsperson je nach Größe und Ausführungsform mit seitlichen Haltegriffen oder einem Faustgriff gebildet sein.

Hämmer im praktischen, schlagenden Betrieb eines Bohrens oder Brechens in bzw. von harten Werkstoffen haben für die das Gerät führende Person Rückwirkungen durch Schläge oder Vibrationen auf deren Hände und Arme. Diese Schläge und Vibrationen werden durchwegs als störend empfunden und können bei einer Langzeitbedienung zu einer erheblichen Belastung und gegebenenfalls zu einer Gesundheitsgefährdung führen.

Aus der AT 501 861 A1 ist ein handgeführter, vibrationsgedämpfter Drucklufthammer bekannt geworden, bei welchem der Griffkörper und der Arbeitszylinder in Längsachsrichtung des Hammers geführt relativ zueinander verschiebbar sind und mittels dieser Teile mindestens ein belüftbarer oder mit Druckluft beaufschlagbarer Dämpfungsraum gebildet ist, wobei durch eine Verschiebung des Arbeitszylinders im Griffkörper aus einer Mittelstellung bei Zusammenwirken von Komponenten dieser Teile im Bereich des Dämpfungsraumes jeweils ein geschlossener Hohlraum bzw. Kompressionsraum mit einem durch eine weitere gleichgerichtete Verschiebung verkleinerbaren Volumen gebildet ist.

Eine derart wirkungsvolle Vibrationsdämpfung kann in günstiger Weise in jeweils beide Achsrichtungen, d.h. in Schlag- und Rückzugsrichtung des Hammers, erreicht werden, jedoch wird gegebenenfalls für einen besonders genau zu führenden Vortrieb eine starre Verbindung von Griffkörper und Arbeitszylinder des Hammers gewünscht.

Aus der AT 008 378 U1 ist ein handgeführter Druckluft-Abbruchhammer mit seitlichen Haltegriffen bekannt, welche Haltegriffe alternativ zur Schonung der Hände und Arme des Bedienungsmannes in Arbeitsrichtung bzw. in Schlagrichtung des Hammers rückfedemd schwenkend oder für genau auszuführende Arbeiten starr mit dem Griffkörper verbindbar sind. Durch eine derartige Umstellbarkeit einer Schwenkbarkeit des Haltemittels kann vielfach eine gute Dämpfungswirkung und, wenn gewünscht, eine Starrheit erreicht werden, beschränkt sich jedoch nur auf Druckluft-Abbruchhämmer mit zwei Haltegriffen.

Der Erfindung liegt nun die Aufgabe zugrunde, die Nachteile im gattungsgemäßen Stand der Technik zu überwinden und einen handgeführten Drucklufthammer mit schaltbarer Vibrationsdämpfung zu schaffen, bei welchem der (die) Haltegriff(e) starr mit dem Griffkörperteil verbunden ist (sind) und durch ein einfaches Mittel eine Vibrationsdämpfung des Hammers schaltbar ist.

Diese Aufgabe wird dadurch gelöst, dass zwischen Griffkörperteil und Arbeitszylinder eine mit Druckluft beaufschlagbare Dämpfungskammer gebildet ist, in welcher der Arbeitszylinder in Schlagrichtung des Kolbens einen vergrößerten Durchmesser und derart einen Ringquerschnitt mit einer Dämpfungsfläche aufweist und gegen die Schlagrichtung des Kolbens zwischen Arbeitszylinder und Griffkörper im Wesentlichen stirnseitig ein mit Druckluft beaufschlagbarer Verschieberaum ausgeformt ist, welcher Verschieberaum durch ein Schaltmittel wahlweise mit Druckluft beaufschlagbar oder mit der Umgebungsluft verbindbar ist.

Die mit der Erfindung erzielten Vorteile sind im Wesentlichen darin zu sehen, dass auf einfache Weise mittels leichten Verschiebens einer Betätigungseinrichtung, zB. eines Drucktasters, das Schaltmittel gestellt werden kann. Weiters verbleibt in vorteilhafter Weise der Halteteil für den Drucklufthammer geometrisch unverändert, bzw. starr, was eine Hammerführung auch mit zugeschalteter Vibrationsdämpfung für den Bedienungsmann ohne Veränderung lässt, wodurch eine verbesserte Genauigkeit der vorgesehenen Bruchwirkung erreicht wird.

Bei Inbetriebnahme des Hammers durch Druckluftbeaufschlagung erfolgt allenfalls unmittelbar eine Positionierung des Arbeitszylinders zum Griffteil in Schlagrichtung, wobei eine Stellung des Schaltmittels eine Verschiebemöglichkeit oder eine pneumatische Fixierung der Teile zueinander bewirkt.

Als besonders vorteilhaft in der Handhabung des erfindungsgemäßen Drucklufthammers hat es sich herausgestellt, wenn das Schaltmittel im Griffkörper integriert ist. Diese Ausführungsform des integrierten Schaltmittels ist auch herstellungstechnisch und hinsichtlich der Betriebssicherheit günstig.

Ein Ausführungsbeispiel der Erfindung, welches lediglich einen Ausführungsweg derselben darstellt, ist in den Zeichnungen gezeigt und wird nachfolgend beschrieben.

Es zeigen
Fig. 1 einen erfindungsgemäßen Drucklufthammer mit zugeschalteter Vibrationsdämpfung
Fig. 2 einen erfindungsgemäßen Drucklufthammer im starren Betriebszustand

Eine Bezugszeichenliste soll die Zuordnung der Funktionsmittel und Teile in den Darstellungen erleichtern.

Es stellen dar:
- 1: Griffkörperteil
- 11: Ausnehmung im Griffkörperteil
- 12: Anschlagfläche
- 13: Drucklufteinlass
- 14: Bohrung
- 15: Schaltlufteinlass
- 2: Arbeitszylinder
- 21: Dämpfungsfläche
- 22: Anschlagfläche
- 23: Endteil
- 24: Bereich mit vergrößertem Durchmesser
- 3: Kolben (Schlagkolben)
- 4: Verschieberaum
- 5: Schaltmittel
- 51: Schaltteil
- 6: Dämpfungskammer
- D: Druckluftanspeisung
- U: Umgebungsluft

Fig. 1 und Fig. 2 zeigen schematisch einen erfindungsgemäßen Drucklufthammer mit einem Griffkörperteil 1 und einem Arbeitszylinder 2 mit einem Schlagkolben 3.

Auf eine Darstellung einer Druckluftumsteuerung für den Kolben bzw. für die Kolbenbewegung wird aus Gründen der Übersichtlichkeit der Figuren verzichtet.

Wie Fig. 1 und Fig. 2 zeigen, ist in einem Griffkörperteil 1 eines erfindungsgemäßen Drucklufthammers ein Arbeitszylinder 2 angeordnet, der in Längsrichtung begrenzt bewegbar ist.

Im Griffkörperteil 1 ist durch eine Ausnehmung 11 eine Dämpfungskammer 6 gebildet. Ein im Griffkörperteil 1 bewegbarer Arbeitszylinder 2 weist beabstandet von seinem Endteil 23 einen Bereich 24 mit einem vergrößerten Durchmesser in Hammerschlagrichtung im Dämpfungsraum 6 auf, durch welchen in diesem eine Dämpfungsfläche 21 und in Gegenrichtung außerhalb des Dämpfungsraumes 6 ein Anschlag 22 zum Griffkörperteil 21 hin ausgeformt sind.

Ein Schaltmittel 5, welches bevorzugt im Griffkörperteil 1 integriert ist, weist ein Schaltteil 51 auf, durch welches einerseits über einen Schaltlufteinlass 15 und einer Bohrung 14 ein Verschieberaum 4 zwischen Griffkörperteil 1 und Endteil 23 vom Arbeitszylinder 2 mit Druckluft D versorgbar ist. Eine Umstellung vom Schaltteil 51 bewirkt einen Abschluss des Schaltlufteinlasses und eine freie Verbindung des Verschieberaumes 4 zur Umgebungsluft U.

Erfolgt nun eine Zufuhr von Druckluft D zum Hammer mit einer Positionierung des Schaltteiles 51 im Schaltmittel 5 (wie in Fig. 1 dargestellt), so wird diese Druckluft nur über einen Drucklufteinlass 13 im Griffkörperteil 1 in die Dämpfungskammer 6 eingebracht. Mittels einer Dämpfungsfläche 21 am Arbeitszylinder 2 wird dieser in Schlagrichtung des Kolbens 3 gedrückt bis eine Anschlagfläche 22 auf jene 12 vom Griffkörperteil 1 trifft.

Ein Verschieberaum 4 zwischen Endteil 23 des Arbeitszylinders 2 und einem Griffkörperteil 1 ist, wie Fig. 1 zeigt, über eine Bohrung 14 und durch eine Stellung eines Schaltteiles 51 im Schaltmittel 5 mit der Umgebungsluft U verbunden.

Werden nun harte Schläge im praktischen Hammerbetrieb gegen den Arbeitszylinder 2 eingebracht, so wird dieser gegen die Kraft der Druckluft auf die Dämpfungsfläche 21 im Griffkörperteil 1 federnd zurückgeschoben, weil vom Verschieberaum 4 kein merklicher Gegendruck auf den Endteil 23 des Arbeitszylinders 2 gegeben ist.

Derart können harte Druckluft-Hammerschläge für die Hände und Arme einer Bedienungsperson wesentlich gemildert werden.

Fig. 2 zeigt nun eine Einstellung eines erfindungsgemäßen Drucklufthammers, wie dieser für höchst genaue Vortriebs- und Einschlagarbeiten bevorzugt ist.

Das Schaltteil 51 vom Schaltmittel 5 bewirkt unmittelbar nach Aktivierung des Hammers eine Druckluftzufuhr D über den Schaltlufteinlass 15 und eine Bohrung 14 in einen Verschieberaum 4. Eine dadurch bewirkte Druckkraft auf das Endteil 23 vom Arbeitszylinder fixiert diesen mit dem Anschlag 22 auf der Anschlagfläche 12 des Griffkörpers 1. Auch bei härteren Schlägen auf den Arbeitszylinder 2 erfolgt eine unverrückbare Positionierung desselben an der Anschlagfläche 22 zur Anschlagfläche 12 vom Griffkörperteil 1 und derart eine nach Maßgabe gewünschte starre Verbindung zwischen den Teilen.

Eine leichte, unmittelbar im Betrieb schaltbare Vibrationsdämpfung eines handbetriebenen Drucklufthammers der erfindungsgemäßen Art stellt einerseits ein die Gesundheit förderndes Betriebsmittel für einen Betreiber dar und ist andererseits ein wirkungsvolles Präzisionsinstrument für gezielte Vortriebe und Brecharbeiten.

## Patentansprüche

1. Handgeführter Drucklufthammer mit schaltbarer Vibrationsdämpfung, bestehend im Wesentlichen aus einem Griffkörperteil (1) und in diesem verschiebbar geführt einem Arbeitszylinder (2) mit einem Schlagkolben (3), wobei zwischen Griffkörperteil (1) und Arbeitszylinder (2) eine mit Druckluft beaufschlagbare Dämpfungskammer (6) gebildet ist, in welcher der Arbeitszylinder (2) in Schlagrichtung des Kolbens (3) einen vergrößerten Durchmesser und derart einen Ringquerschnitt mit einer **dadurch gekennzeichnet, dass** Dämpfungsfläche (21) aufweist, gegen die Schlagrichtung des Kolbens zwischen Arbeitszylinder (2) und Griffkörper (1) im Wesentlichen stirnseitig ein mit Druckluft beaufschlagbarer Verschieberaum (4) ausgeformt ist, welcher Verschieberaum (4) durch ein Schaltmittel (5) wahlweise mit Druckluft (D) beaufschlagbar oder mit der Umgebungsluft (U) verbindbar ist.

2. Drucklufthammer nach Anspruch 1, **dadurch gekennzeichnet, dass** das Schaltmittel (5) im Griffkörper (1) integriert ist.

## Claims

1. Manually operated air hammer with switchable vibration dampening, consisting substantially of a handle body part (1) and a working cylinder (2) guided in it in a displaceable manner and including a percussion piston (3), a damping chamber (6), able to be biased by pressurised air, being formed between said handle body part (1) and said working cylinder (2), in which said working cylinder (2), in the direction of impact of said piston (3), comprises an enlarged diameter and, thus, an annular cross-section having a dampening surface (21), **characterised in that** a displacement space (4), able to be biased by pressurised air, is formed substantially at the front side against the direction of impact of said piston between said working cylinder (2) and the handle body (1), said displacement space (4) being selectively biased with pressurised air (D) or connected to ambient air (U) by switching means (5).

2. Manually operated air hammer according to claim 1, **characterised in that** said switching means (5) is integrated into said handle body (1).

## Revendications

1. Marteau à air comprimé manuel doté d'un amortissement de vibrations commutable, qui consiste sensiblement d'une partie de corps de poignée (1) et d'un cylindre de travail (2) guidé de manière déplaçable dans celui-ci avec un piston frappeur (3), dans lequel une chambre d'amortissement (6), chargeable par air comprimé, étant formée entre la partie de corps de poignée (1) et le cylindre de travail (2), dans laquelle le cylindre de travail (2), en direction d'impact du piston (3), comprend un diamètre augmenté et, ainsi, une section transversale annulaire ayant une surface d'amortissement (21), **caractérisé en ce, qu'**un espace de déplacement est formé sensiblement sur la face vers la direction d'impact du piston entre le cylindre de travail (2) et la partie de corps de poignée (1), ledit espace de déplacement (4) étant capable d'être à être chargé par air comprimé (D) ou à être connecté sélectivement par un moyen de commutation (5) avec l'air d'ambiance (U).

2. Marteau à air comprimé selon la revendication 1, **caractérisé en ce, que** le moyen de commutation (5) est intégré dans le corps de poignée (1).
